# EUROPÄISCHE PATENTSCHRIFT

(11) **EP 1 437 449 B1**
(45) Veröffentlichungstag und Bekanntmachung des Hinweises auf die Patenterteilung: **29.11.2006**
(21) Anmeldenummer: 04000287.5
(22) Anmeldetag: 09.01.2004
(51) Int. Cl.: E04B 2/96

(54) **Dichtelement für eine aus gleichen Profilen bestehende Pfosten/Riegel-Konstruktion**
Sealing element for a mullion-transom construction consisting of similar profiles
Elément d'étanchéité pour une construction à traverses et montants se composant de profilés similaires

(30) Priorität: 13.01.2003 DE 20300507 U
(43) Veröffentlichungstag der Anmeldung: 14.07.2004
(73) Patentinhaber: Henkenjohann, Johann, 33415 Verl (DE)
(72) Erfinder: Henkenjohann, Johann, 33415 Verl (DE)
(74) Vertreter: Strauss, Hans-Jochen

(56) Entgegenhaltungen:
- DE-A1- 10 125 973
- DE-U1- 20 100 747
- FR-A1- 2 694 953

## Beschreibung

Die Erfindung betrifft ein Dichtelement für eine aus gleichen Profilen bestehende Pfosten/-Riegel-Konstruktion, wobei sich auf den Profilen eine mittig verlaufende erhöhte Montagenut, und jeweils zwei innen liegende Drainagenuten befinden, die zu zwei von der Längsachse der Profile nach außen liegenden Verankerungsnuten in der Höhe versetzt angeordnet sind, wobei zur Abdichtung des Stoßzwickels von Pfosten und Riegel das Dichtelement einen Steg aufweist, und wobei an dem Steg quer verlaufende Ansätze angeformt sind.

Aus dem Stand der Technik ist es bekannt, im Fassadenbau Pfosten/Riegel-Konstruktionen einzusetzen, wobei Pfosten und Riegel aus gleichen Profilen bestehen. Hierbei spricht man bei den senkrecht verlaufenden Profilen von Pfosten und wobei die quer verlaufend angeordneten Profile als Riegel bezeichnet werden. In die so gebildeten einzelnen Gefache werden Scheiben eingesetzt, die mittels Abdeckleisten oder Druckleisten in den Gefachen gehalten werden. Um insbesondere das anfallende Wasser oder Kondensatwasser in der Konstruktion sicher abzuführen, sind die Profile einerseits mit innen liegenden Drainagenuten versehen, wobei zur dichtenden Auflage der Scheiben so genannte außen liegende Verankerungsnuten vorgesehen sind. In die Verankerungsnuten werden Dichtleisten und Dichtecken eingedrückt, auf die dann die Scheibe geklemmt wird. Hinsichtlich des in die Konstruktion eindringenden Wassers ist insbesondere der Zwickelbereich, der sich zwangsläufig ergibt, wenn an ein Pfostenprofil ein Riegelprofil befestigt wird, äußerst gefährdet. Dies auch aus dem Grund, weil die Stirnseite des Riegels stumpf an die Querseite des Pfostenprofils angesetzt wird. Dadurch ergeben sich, weil gleich geformte Profile verwendet werden, Nischenbereiche infolge der unterschiedlichen sich ergebenden Höhen zwischen den Drainagenuten und den Verankerungsnuten. Insbesondere in diesem Bereich kann sich eindringendes Wasser bzw. Kondensatwasser sammeln und stauen, das in die Konstruktion eindringen kann und somit zu Schäden auch auf der Innenseite des Raumes führen kann. Es gilt daher diesen Bereich derart abzudichten, dass ein Eindringen von Wasser unterbunden wird.

So ist beispielsweise aus der DE 201 00 747 ein derartiges Dichtelement bekannt, welches insbesondere im Bereich der Verankerungsnut eine übergreifende Brücke zwischen Pfosten und Riegel bildet. Bei dieser Ausbildung dieses bekannten Dichtelementes wird es als nachteilig angesehen, dass insbesondere von der Dichtwirkung der Bereich der Drainagennut des Riegelprofils dabei ausgeschlossen ist, und sich somit eine nicht abgedichtete Nische ergibt, die nach wie vor das Eindringen von Wasser in die Konstruktion zulässt. Auch offenbar die FR 2,694,953 eine solche, dem Oberbegriff der vorliegenden Erfindung entsprechende Konstruktion mit einem Dichtelement.

Hieraus ergibt sich die der Erfindung zugrunde liegende Aufgabe, ein Dichtelement für eine aus gleichen Profilen bestehende Pfosten/Riegel-Konstruktion derart weiter zu bilden, die insbesondere eine dichtende Verbundwirkung im Übergangsbereich von Pfosten zu Riegel schafft, wobei dabei auch die in ihrer Höhe unterschiedlich verlaufenden Nuten Berücksichtigung finden.

Diese Aufgabe wird erfindungsgemäß dadurch gelöst, dass zur Abdichtung des Stoßzwickels von Pfosten und Riegel das Dichtelement einen Steg umfasst, der in die zum Riegel weisende tiefer liegende Verankerungsnut greift, und wobei an den Steg quer verlaufende Ansätze angeformt sind, die in die im Niveau höher liegenden Drainagenuten greifen. Ein derartiges Dichtelement stellt somit ein aufbauendes Dichtsystem dar, wobei einerseits die tiefer liegende Verankerungsnut des Pfostenprofils erfasst wird, und wobei andererseits die im Niveau höher versetzt liegenden Drainagennuten des Riegelprofils erfasst werden. Somit wird insbesondere der innen liegende Zwickelbereich der Pfosten/Riegel-Konstruktion dichtungsmäßig erfasst. Auf diese gründende Dichtung baut dann das in den Verankerungsnuten befestigte auf einem Niveau liegende umlaufende Dichtungssystem der Dichtleisten und Dichtecken auf, auf das dann die Glasscheibe festgelegt wird. Somit wird ein Dichtelement geschaffen, welches den inneren Zwickelbereich von Pfosten und Riegel schließt, und hier im Besonderen den Nischenbereich in den Drainagefugen des Riegel dichtend mit abdeckt.

Nach einer vorteilhaften Weiterbildung der Erfindung ist auf der Stegoberseite ein Ansatz angeformt, der in seiner Erstreckung dem Querschnitt der Montagenut entspricht und diese um die Breite des Steges ergänzt. Dadurch ergibt sich eine dichtende Verlängerung der Montagenut bis in den Querprofilbereich. In Weiterbildung ist an dem Aufsatz ein verjüngter Ansatz angeformt, der in den stirnseitigen Öffnungsquerschnitt der Montagenut des Riegels greift. Um insbesondere einen formschlüssigen Sitz des Steges in der Verankerungsnut des Pfostenprofils zu ermöglichen, sind an dem Steg Nuten zur Aufnahme von Profilnasen vorgesehen.

Das Dichtelement ist dabei in vorteilhafter Weise einstückig ausgebildet und aus einem Weichkunststoff oder Gummi geformt hergestellt.

Ein Ausführungsbeispiel der Erfindung wird anhand einer explosionsartigen Darstellung näher erläutert.

Die einzige Figur zeigt in der explosionsartigen Darstellung ein Dichtelement 1 für eine aus gleichen Profilen 2 und 3 bestehende Pfosten/Riegel-Konstruktion, wobei sich auf dem Profil 2, 3 jeweils eine mittig verlaufende erhöhte Montagenut 4 und jeweils zwei innen liegende Drainagenuten 5.1 und 5.2 befinden, die zu zwei außen liegenden Verankerungsnuten 6.1 und 6.2 in der Höhe versetzt angeordnet sind. Dabei zeichnet sich das Dichtelement 1 dadurch aus, dass zur Abdichtung des Zwickelbereichs 7 von Pfosten 2 und Riegel 3 das Dichtelement 1 einen Steg 8 aufweist, der in die zum Riegel 3 weisende tiefer liegende Verankerungsnut 6.2 greift und wobei an dem Steg 8 quer verlaufende Ansätze 9 und 10 angeformt sind, die in die im Niveau höher liegenden Drainagenuten 5.1 und 5.2 greifen.

Ist das Dichtungselement 1 eingesetzt, so ergibt sich ein Grundaufbau in der Dichtung im Zwickelbereich 7, auf den dann die Dichtleisten 11 in Ergänzung mit den Dichtecken 12 für die aufliegende nicht näher dargestellte Scheibe aufgesetzt werden. Wie aus der explosionsartigen Darstellung insbesondere beim Dichtelement 1 zu erkennen ist, ist auf der Oberseite des Steges 8 ein Aufsatz 13 angeformt, der in seiner Erstreckung dem Querschnitt der Montagenut 4 entspricht und diese um die Breite des Steges 8 ergänzt. Die Erstreckung des Steges 8 in seiner Länge ist dabei derart bemessen, dass er bis an die innen liegenden Nutwände der Verankerungsnuten 6.1 und 6.2 des Riegelprofils 3 reicht. Denn aufgrund dieser Längenerstreckung ist es möglich, dass die aufgesetzten Dichtecken 12 ungehindert in den Verankerungsnuten 6.1 von Riegel bzw. 6.2 von Pfosten eingedrückt werden können.

An den Aufsatz 13 ist ein verjüngter Ansatz 14 angeformt, der in den stirnseitigen Öffnungsquerschnitt der Montagenut 4 des Riegels 3 greift. Weiter verfügt der Steg 8 über nicht näher dargestellte Nuten zur Aufnahme von Profilnasen 15, die insbesondere an den Nutwänden der Verankerungsnuten 6.1 ,6.2 angeformt sind.

In Weiterbildung der Erfindung ist das Dichtelement 1 einstückig geformt und hierbei entweder aus einem Weichkunststoff oder einem Gummi hergestellt.

## Patentansprüche

1. Dichtelement (1) für eine aus gleichen Profilen (2, 3) bestehende Pfosten/-Riegel-Konstruktion, wobei sich auf den Profilen (2, 3) eine mittig verlaufende erhöhte Montagenut (4), und jeweils zwei innen liegende Drainagenuten (5.1, 5.2) befinden, die zu zwei von der Längsachse der Profile nach außen liegenden Verankerungsnuten (6.1, 6.2) in der Höhe versetzt angeordnet sind, wobei zur Abdichtung des Stoßzwickels (7) von Pfosten (2) und Riegel (3) das Dichtelement (1) einen Steg (8) aufweist, und wobei an dem Steg (8) quer verlaufende Ansätze (9, 10) angeformt sind, **dadurch gekennzeichnet, dass** der Steg (8) in die zum Riegel (3) weisende, tiefer liegende Verankerungsnut (6.2) des Pfos-tens (2) greifen kann, und dass die Ansätze (9, 10) in die im Niveau höher lie-genden Drainagenuten (5.1) und (5.2) des Riegels (3) greifen können.

2. Dichtelement nach Anspruch 1, **dadurch gekennzeichnet, dass** auf der Stegoberseite des Steges (8) ein Aufsatz (13) angeformt ist, der in seiner Erstreckung dem Querschnitt der Montagenut (4) entspricht und diese um die Breite des Steges (8) ergänzt.

3. Dichtelement nach Anspruch 2, **dadurch gekennzeichnet, dass** an dem Aufsatz (13) ein verjüngter Ansatz (14) angeformt ist, der in den stirnseitigen Öffnungsquerschnitt der Montagenut (4) des Riegels (3) greift.

4. Dichtelement nach den Ansprüchen 1 bis 3, **dadurch gekennzeichnet, dass** an dem Steg (8) Nuten zur Aufnahme von Profilnasen (15) vorgesehen sind.

5. Dichtelement nach den Ansprüchen 1 bis 4, **dadurch gekennzeichnet, dass** das Dichtelement (1) einstückig aus einem Weichkunststoff oder Gummi geformt hergestellt ist.

## Claims

1. A sealing element (1) for a pillar/crossbar construction consisting of identical profiles (2, 3), whereby there are located on the profiles (2, 3) a centrally running raised mounting groove (4) and two respective inwardly situated drainage grooves (5.1, 5.2), which are arranged in a manner offset, in terms of height, from two anchoring grooves (6.1, 6.2) which are situated outwardly from the longitudinal axis of the profiles, whereby, in order to seal the abutting space (7) of the pillar (2) and crossbar (3), the sealing element (1) has a web (8), and whereby, at the web (8), transversally running lugs (9, 10) are formed on, **characterised in that** the web (8) can grip Into the anchoring groove (6.2) of the pillar (2), which anchoring groove (6.2) points towards the crossbar (3) and is situated at a greater depth, and **in that** the lugs (9, 10) can grip into the drainage grooves (5.1) and (5.2) of the crossbar (3), which drainage grooves (5.1) and (5.2) are situated at a higher level.

2. The sealing element according to Claim 1, **characterised in that**, on the web upper side of the web (8), a fixture (13) is formed on, which, in its extension, corresponds to the cross-section of the mounting groove (4) and adds to It by the width of the web (8).

3. The sealing element according to Claim 2, **characterised in that**, at the fixture (13), a tapered lug (14) is formed on, which grips into the face-side opening cross-section of the mounting groove (4) of the crossbar (3).

4. The sealing element according to Claims 1 to 3, **characterised in that**, at the web (8), grooves for receiving profile noses (15) are provided.

5. The sealing element according to Claims 1 to 4, **characterised in that** the sealing element (1) is manufactured In an Integrally formed manner from a soft plastic or rubber.

## Revendications

1. Elément d'étanchéité (1) pour une construction à base de montants /traverses constituée de profilés (2,3) identiques, dans lequel, sur les profilés (2,3) se trouvent une rainure de montage (4) surélevée s'étendant en zone médiane et respectivement deux rainures de drainage (5.1, 5.2) se trouvant à l'intérieur, qui sont disposées en étant décalées en hauteur par rapport à deux rainures d'ancrage (6.1, 6.2) orientées vers l'extérieur par rapport à l'axe longitudinal des profilés, dans lequel, pour étanchéifier le coin de raccordement (7) des montants (2) et des traverses (3), l'élément d'étanchéité (1) comporte une âme (8), et dans lequel, sur l'âme (8), sont formés des épaulements (9, 10) à orientation transversale, **caractérisé en ce que** l'âme (8) peut s'engager dans la rainure d'ancrage (6.2) du montant (2), se trouvant à un niveau plus profond et orientée vers la traverse (3), et **en ce que** les épaulements (9, 10) peuvent s'engrener dans les rainures de drainage (5.1) et (5.2) de la traverse (3), qui se trouvent à un niveau plus élevé.

2. Elément d'étanchéité selon la revendication 1, **caractérisé en ce que**, sur la face supérieure de l'âme (8), est formée une applique (13), qui correspond, dans son étendue, à la section de la rainure de montage (4) et complète celle-ci de la largeur de l'âme (8).

3. Elément d'étanchéité selon la revendication 2, **caractérisé en ce que**, sur l'applique (13), est formé un épaulement (14) raccourci, qui met en prise la section d'ouverture du côté frontal de la rainure de montage (4) de la traverse (3).

4. Elément d'étanchéité selon l'une quelconque des revendications 1 à 3, **caractérisé en ce que**, sur l'âme (8), sont prévues des rainures permettant de loger des nez de profilé (15).

5. Elément d'étanchéité selon l'une quelconque des revendications 1 à 4, **caractérisé en ce que** l'élément d'étanchéité (1) est fabriqué d'un seul tenant en étant formé d'une matière plastique molle ou de caoutchouc.
